# EUROPÄISCHE PATENTSCHRIFT

(11) **EP 0 025 147 B1**
(45) Veröffentlichungstag und Bekanntmachung des Hinweises auf die Patenterteilung: **18.01.1984**
(21) Anmeldenummer: 80104929.7
(22) Anmeldetag: 20.08.1980
(51) Int. Cl.: C11D 1/66, C11D 1/12, C11D 1/28

(54) **Flüssiges, phosphatarmes und umweltfreundliches Waschmittel**
Liquid low-phosphate non-polluting detergent
Produit de lavage liquide pauvre en phosphates et non polluant

(30) Priorität: 25.08.1979 DE 2934484
(43) Veröffentlichungstag der Anmeldung: 18.03.1981
(73) Patentinhaber: Van Baerle & Co. KG, D-6084 Gernsheim / Rhein (DE)
(72) Erfinder: Schwiete, Rolf M., Dr., D-6084 Gernsheim/Rhein (DE); Pfeiffer, Peter, Dr., D-6084 Gernsheim/Rhein (DE); Ochsenschläger, Manfred, D-6084 Gernsheim/Rhein (DE)
(74) Vertreter: Ratzel, Gerhard, Dr.

## Beschreibung

Die Erfindung betrifft ein flüssiges, phosphatarmes und damit umweltfreundliches Waschmittel, das waschaktive Sulfonate, Salze von Fettsäuren, nichtionische Tenside, anorganische Silikate und Sequestriermittel enthält.

Bekannt ist aus der DE-A-2530727 ein von Phosphaten und Nitrilotriessigsäure freies Waschmittel, das waschaktive Sulfonate, nicht-ionische Polyglykoläther, Fettsäuren und anorganische Silikate enthält und einen Gehalt von 5 bis 40% Tallölfettsäure oder einer anderen gesättigten und/oder ungesättigten Fettsäure mit mindestens 10 C-Atomen, 2 bis 40% Alkansulfonat und/oder Alkylarylsulfonat, 10 bis 50% an äthoxiliertem Fettalkohol mit 3 bis 8 Mol Äthylenoxyd und/oder äthoxiliertem Alkylphenol, sowie 5 bis 60% eines quarternisierten Fettaminpolyglykoläthers auf der Basis höherer Fettamine, dessen Äthylenoxydgrad etwa 10 beträgt, aufweist.

Solche Waschmittel eignen sich insbesondere zur Reinigung von stark öl- und fettverschmutzten Textilien; sie können als Hochleistungs- Waschdetergenz-Zubereitung bezeichnet werden.

Diese bekannten Waschmittel sind jedoch nicht dazu bestimmt, Weiß- und Buntwäsche faserschonend und ohne Erhöhen des Aschegehalts des fünfzigmal gewaschenen Waschguts zu reinigen. Zur Erlangung des Gütezeichens für sachgemäße Wäschepflege (RAL-RG 922) ist es nämlich notwendig, daß das Waschgut nach fünfzigmaliger Wäsche einen Schädigungsfaktor <1, einen geringeren Reißkraftverlust als 30%, sowie einen maximalen Aschegehalt von 1 % aufweist.

Vorliegender Erfindung liegt daher die Aufgabe zugrunde ein solches Waschmittel zu finden, das in der Lage ist, in einer flüssigen Kombination von Tensiden mit bestimmten Gerüstsubstanzen einen Feststoffgehalt von mehr als 50% bezogen auf das Gesamtwaschmittel zu erreichen. Ferner soll das Waschmittel ein hervorragendes Emulgiervermögen für Fette und Öle besitzen, und es soll darüber hinaus für die vollständige Reinigung von Weiß- und Buntwäsche verwendet werden können, d.h. es liegt vorliegender Erfindung die Aufgabe zugrunde, bei einem Waschmittel der eingangs genannten Gattung zu erreichen, daß auch empfindliches Waschgut nach fünfzigmaliger Wäsche einen Schädigungsfaktor <1, einen geringeren Reißkraftverlust als 30% sowie einen maximalen Aschegehalt von 1 % aufweist.

Diese Aufgabe wird bei dem Waschmittel der eingangs genannten Gattung erfindungsgemäß dadurch gelöst, daß das Waschmittel durch einen Gehalt von 2 bis 40 Gew.-% Alkansulfonaten sowie von 5 bis 98 Gew.-% an nicht-ionischen Tensiden, bezogen auf die Tensidkombination, sowie durch einen Gehalt an Sequestriermittel, deren Natur weiter unten noch im einzelnen beschrieben wird, gekennzeichnet ist.

Nach einer bevorzugten Ausführungsform ist das erfindungsgemäße Waschmittel dadurch gekennzeichnet, daß es als nicht-ionische Tenside Äthoxilierungsprodukte von ein und/oder mehrwertigen Alkoholen, Aminen, Carbonsäuren und Carbonsäureamiden mit jeweils 6 bis 20 C-Atomen enthält.

Eine weitere bevorzugte Ausführungsform ist dadurch gekennzeichnet, daß der Äthoxilierungsgrad der nichtionischen Tenside 2 bis 20 Mol Äthylenoxyd beträgt.

Nach einer weiteren Ausführungsform ist das erfindungsgemäße Mittel dadurch gekennzeichnet, daß es als nicht-ionische Tenside Fettalkoholpolyglykoläther mit 6 bis 18 C-Atomen und einem Äthoxilierungsgrad von 7 bis 10 Mol Äthylenoxyd enthält.

Eine weitere bevorzugte Ausführungsform des erfindungsgemäßen Waschmittels ist schließlich dadurch gekennzeichnet, daß es als nicht-ionische Tenside Nonylphenoläthoxylate mit einem Äthoxilierungsgrad von 2 bis 20, vorzugsweise von 7 bis 10 Mol Athylenoxyd enthält.

Eine weitere bevorzugte Ausführungsform des Erfindungsgegenstandes ist dadurch gekennzeichnet, daß das Waschmittel als Sequestriermittel höherpolymere Natriumphosphate der Formel (NaP0,)_{"}, wobei n größer oder gleich 3 ist, enthält, und zwar vorzugsweise Natriumhexametaphosphate und/oder Salze von Aminocarbonsäuren und/oder Salze von Polycarbonsäuren.

Es war nämlich bisher nicht möglich, in flüssige, silikatische Builder mit Feststoffgehalten >10% handelsübliche, polymere Phosphate in höherer Konzentration als Sequestriermittel einzuarbeiten. Bei den als Buildersubstanzen handelsüblichen polymeren Phosphaten handelt es sich um Natriumpyro-und Natriumtripolyphosphate. Beim Vereinigen flüssiger silikatischer Builder mit Lösungen der handelsüblichen polymeren Phosphate treten Trübungen, Niederschläge und Kristallisationserscheinungen auf.

Es war bislang allenfalls möglich, verdünnte Kaliumphosphatlösungen mit verdünnten Kaliumsilikatlösungen lagerstabil zu vereinigen, da es keine kristallisierenden Kaliumsilikate gibt. Auf dem Gebiet der polymeren Phosphate und Silikate sind Kalium- und Natriumsalze nicht äquivalent.

Natriumsilikate und Natriumphosphate ziechnen sich außerdem gegenüber den entsprechenden Kaliumverbindungen durch einen wesentlich geringeren Preis, d.h. durch eine höhrere Wirtschaftlichkeit der ausgehend von Natriumverbindungen aufgebauten Waschmittel aus.

Es liegt also vorliegender Erfindung die überraschende Erkenntnis zugrunde, daß bestimmte Sequestriermittel bzw. deren Lösungen mit Natriumsilikatlösungen, welche 60 Gew.-% Feststoff, gerechnet als Gewichtsprozent Na₂0 plus Gewichtsprozent Si0₂, enthalten, lagerstabil vereinigt werden können.

Sequestriermittel im Sinne vorliegender Offenbarung sind höherpolymere Natriumphosphate der Formel (Na^{p}0₃)₁, wobei n größer oder gleich 3 ist und wobei sowohl Ketten- als auch Ringgruppierungen vorliegen können. Der Feinbau derartiger Polymerphosphate ist bislang noch nicht restlos geklärt.

Insbesondere wirken als Sequestriermittel im Sinne der Erfindung Natriumhexametaphosphate mit Kettenlängen von mehr als sechs P0₄₋Gruppen. Diese sind langkettige Hexametaphosphate mit mittleren Kettenlängen um 20. Sie wirken im erfindungsgemäßen Waschmittel bzw. bei dieser Anwendung im Waschverfahren bereits in geringer Konzentration als hervorrangende Sequestriermittel und Builderkomponenten, die mit hochkonzentrierten flüssigen Waschmitteln ein äußerst wäscheschonendes Waschen von empfindlichem Waschgut ermöglichen.

Das Mischungsverhältnis von Natriumhexametaphosphat und Natriumsilikatlösungen kann in weiten Grenzen variiert werden; so sind beispielsweise Natriumsilikatlösungen mit einer Dichte von 59/60° B6 mit 60-%-iger Natriumhexametaphosphatlösung unbeschränkt mischbar.

Der Einsatz von Phosphaten in Waschmitteln wird in der Bundesrepublik Deutschland und anderem europäischen Ländern bzw. den Niederlanden vom Gesetzgeber aus ökologischen Gründen beschränkt. Mit der erfindungsgemäßen Builderkombination aus Alkalisilikat und Natriumhexametaphosphaten lassen sich jedoch die waschtechnischen Vorteile der Phosphatkomponente, wie Sequestriervermögen, Emulgiervermögen, Schutztragevermögen usw. mit so geringen Phosphatgehalten erreichen, daß die vom Gesetzgeber vorgesehenen Maximalgehalte in Gramm Phosphor pro Liter Waschflotte ohne weiteres unterschritten werden können.

Weitere Sequestriermittel im Sinne der Erfindung sind Salze der Nitrilotriessigsäure, Salze der Äthylendiamintetraessigsäure bzw. ähnlich aufgebaute Amincarbonsäuren, ferner Salze von Polycarbonsäuren, wie Glukonate, Heptonate oder Citrate.

Ein Zusatz von Aminocarbonsäuren zum erfindungsgemäßen Waschmittel wirkt außerdem als Sauerstoffstabilisator bei Zusatz oxidativer Bleichmittel im Waschverfahren.

Anorganische Silikate im Sinne der vorliegenden Erfindung sind gekennzeichnet durch eine Zusammensetzung wobei für Me Natrium, Kalium und quarternäres Amin treten kann.

Die Werte für x und y liegen zwischen 1 und 8; das Verhältnis y:x bewegt sich von 0,5 bis 8. Der Wassergehalt ist durch den Koeffizienten z gegeben. Er bewegt sich von 0 im Fall der wasserfreien Silikate bis etwa 20 im Falle flüssiger Wasserglässer.

Insbesondere können eingesetzt werden Natriumortho-,, Sequi-, Meta-, Di- und Trisilikate in wasserfreier oder wasserhaltiger Form, ferner Silikatlösungen, sog-Wasserglässer, von welchen besonders solche bevorzugt sind, die ein Verhältnis S'0₂:Na₂0 von 1-2 und ein Gehalt an Na,O+S'0₂ von mindestens 30 Gew.-% besitzen.

Waschaktive Sulfonate im Sinne der vorliegenden Erfindung sind Alkansulfonate mit 10 bis 15 C-Atomen und einem Sulfonierungsgrad > 1; also mit einem Anteil and Di- bis Polysulfonaten.

Nicht-ionische Tenside im Sinne der vorliegenden Erfindung sind Äthylenoxyd-Anlagerungsprodukte en ein- und/oder mehrwertige Alkohole der aliphatischen Reihe sowie an aromatisch substituierten aliphastische Alkohole, ferner an Amine, Carbonsäuren und Carbonsäureamide. Das C-Gerüst der Moleküle, an welche Äthylenoxid angelagert wird, besteht aus 6 bis 20 C-Atomen. An ein Molekül-Substrat können 2 bis 20 Moleküle Äthylenoxyd, vorzugsweise 7 bis 12 Moleküle Äthylenoxyd angelagert sein. Besonders bevorzugt in Sinne der vorliegenden Erfindung sind Äthylenoxyd-Anlagerungsprodukte synthetischer oder aus natürlichen Fetten gewonnener Fettalkohole mit 6 bis 18 C-Atomen, wobei der Äthylenoxydgrad 7 bis 10 beträgt. Ferner sind als nicht-ionische Tenside im Sinne der vorliegenden Erfindung Nonylphenoläthoxylate mit einem Äthoxylierungsgrad von vorzugsweise 7 bis 10 Mol Äthylenoxyd/Mol Nonylphenol besonders bevorzugt. Anstelle von Äthylenoxid kann auch Propylenoxid treten.

Über die genannten Inhaltsstoffe hinaus können die erfindungsgemäßen Waschmittel ferner die in Waschmitteln allgemein üblichen Zusatzstoffe-wie beispielsweise Schmutztragemittel, Duftstoffe, Bleichmittel, Stabilisatoren, Desinfektionsmittel, optische Aufheller und schaumbremsende Mittel oder andere Tenside z.B. amphotere Tenside oder Betaine bzw. hydrotrope Mittel enthalten.

Das Wesen vorliegender Erfindung wird im folgenden anhand von Ausführungsbeispielen weiterhin erläutert.

Alle Prozentangaben beziehen sich auf Gewichtsprozente.

### Beispiel 1

Ein erfindungsgemäßes Waschmittel weist folgende Inhaltsstoffe auf: Eine Builderkomponente bestehend aus:
89,5% Natronwasserglas mit einem Verhältnis Si0₂:Na20=1,6:1 und darin gelöst 5% Natriumhexametaphosphat sowie 3% Natriumalkansulfonat und 2% Natriumsalz der Nitrilotriessigsäure. Die Builderkomponente enthält ferner Duftstoff und optische Aufheller in einer Menge von 0,5%. Der Feststoffgehalt beträgt 55%. Die zugehörige Tensidkomponente besteht aus 40% äthoxiliertem Fettalkohol mit 9-11 C-Atomen und 7 Mol angelagertem Äthylenoxyd. Sie enthält ferner 40% Nonylphenol- äthoxylat mit 10 Mol angelagertem Äthylenoxid. Weiterhin enthält die Tensidkomponente 5% Fettaminpolyglykoläther; der Rest besteht aus Wasser, optischem Aufheller und Polyacrylat als Schmutzträger. Builder- und Tensidkomponente werden im Verhältnis 8,5:1,5 angewandt. Die Anwendungskonzentration beträgt 3-5 g pro Liter Waschflotte.

### Beispiel 2

Eine weitere bevorzugte Ausführungsform besteht aus
44% Natronwasserglass mit einem Verhältnis Si0,:Na,0=1,8:1
30% Natriumhexametaphosphatlösung 60-%-ig,
3% Ätzkali fest,
5% eines modifizierten Äthoxylates mit dem Handelsnamen Triton DF 20,
10% Natriumalkansulfonat
7% Natriumxylolsulfonat
1 % Duftstoff und optischer Aufheller
Der Feststoffgehalt beträgt 62%, die Anwendungskonzentration 3 bis 5 g pro Liter Waschflotte.

Die Wirkungsweise der erfindungsgemäßen Waschmittelformulierungen nach Beispiel 1 und 2 wurde gemäß den Bestimmungen zur Erlangung des Gütezeichens für sachgemäße Wäschepflege (RAL RG 992) geprüft.

Als Bleichmittel wurde dabei 30-%-iges H₂0₂ in einer Menge von 180 mg 0₂ pro Liter Waschflotte verwendet.

Nach fünfzigmaliger Wäsche wurden Probestreifen nach DIN 53 919 geprüft. Zum Vergleich wurden Produkte des Standes der Technik geprüft. Auch hier wurden nach 50 Waschgängen Probestreifen nach DIN 53 919 überprüft. Es ergaben sich folgende Resultate:

In der Waschflotte des Produkts nach Beispiel 1 der vorliegenden Beschreibung ergibt sich ein Phosphorgehalt von weniger als 0,1 g pro Liter.

In Waschflotten des erfindungsgemäßen Waschmittels nach Beispiel 2 ergibt sich ein Phosphorgehalt von 0,2-0,4 g pro Liter.

Diese Werte liegen deutlich unter den vom Gesetzgeber als zulässig vorgesehenen Maximalwerten für den Gehalt an Phosphor pro Liter Waschflotte.

## Patentansprüche

1. Wässrig-flüssiges, phosphatarmes und umweltfreundliches Waschmittel, enthaltend waschaktive Sulfonate, Salze von Fettsäuren, nicht-ionische Tenside, anorganische Silikate und Sequestriermittel mit einem Wassergehalt von weniger als 50% gekennzeichnet durch einen Gehalt von 2 bis 40 Gew.-% an Alkansulfonaten, von 5 bis 98 Gew.-% an nichtionischen Tensiden, bezogen auf die Tensidkombination sowie an phosphathaltigen bzw. phosphatfreien Sequestriermitteln. '

2. Mittel nach Anspruch 1, dadurch gekennzeichnet, daß es als nicht-ionische Tenside Äthoxilierungsprodukte von ein und/oder mehrwertigen Alkoholen, Aminen, Carbonsäuren und Carbonsäureamiden mit jeweils 6 bis 20 C-Atomen enthält.

3. Mittel nach Ansprüchen 1 und 2, dadurch gekennzeichnet, daß der Äthoxilierungsgrad der nicht-ionischen Tenside 2 bis 20 Mol Äthylenoxid beträgt.

4. Mittel nach Ansprüche 1 bis 3, dadurch gekennzeichnet, daß es als nicht-ionische Tenside Fettalkoholpolyglykoläther mit 6 bis 18 C-Atomen und einem Äthoxilierungsgrad von 7 bis 10 Mol Äthylenoxyd enthält.

5. Mittel nach Ansprüchen 1 bis 3, dadurch gekennzeichnet, daß es als nicht-ionische Tenside Nonylphenoläthoxylate mit einem Äthoxyilierungsgrad von 2 bis 20, vorzugsweise 7 bis 10 Mol Äthylenoxyd enthält.

6. Mittel nach Ansprüchen 1 bis 5, dadurch gekennzeichnet, daß es als Sequestriermittel höherpolymere Natriumphosphate der Formel (NaP0,)_{"}, wobei n größer oder gleich 3 ist, enthält und zwar vorzugsweise Natriumhexametaphosphate und/oder Salze von Aminocarbonsäuren und/oder Salze von Polycarbonsäuren.

## Revendications

1. Produit de lavage liquid aqueux pauvre en phosphate et non polluant, contenant des sulfonates détergents actifs, des sels d'acides gras, des surfactifs non ioniques, des silicates minéraux et des agents de séquestration, ayant une teneur en eau inférieure à 50%, caractérisé par une teneur de 2 à 40% en poids en alcanesulfonates, de 5 à 98% en poids en surfactifs non ioniques, par rapport à l'association de surfactifs, et en ce qu'il contient des agents de séquestration contenant du phosphate ou exempts de phosphate.

2. Produit selon la revendication 1, caractérisé par le fait que comme surfactifs non ioniques, il contient des produits d'éthoxylation de monoalcools et/ou de polyalcools, d'amines, d'acides carboxyliques et de carboxamides de 6 à 20 atomes de carbone chacun.

3. Produit selon les revendications 1 et 2, caractérisé par le fait que le degré d'éthoxylation des surfactifs non ioniques est de 2 à 20 moles d'oxyde d'éthylène.

4. Produit selon les revendications 1 à 3, caractérisé par le fait que comme surfactifs non ioniques, il contient des éthers d'alcool gras et de polyglycol de 6 à 18 atomes de carbone ayant un degré d'éthoxylation de 7 à 10 moles d'oxyde d'éthylène.

5. Produit selon les revendications 1 à 3, caractérisé par le fait que comme surfactifs non ioniques, il contient des produits d'éthoxylation de nonylphénol ayant un degré d'éthoxylation de 2 à 20, de préférence de 7 à 10 moles d'oxyde d'éthylène.

6. Produit selon les revendications 1 à 5, caractérisé par le fait que comme agents de séquestration, il contient des hauts polymères de phosphates de sodium de formule (NaP0₃),, dans laquelle n est supérieur ou égal à 3, et plus précisément de préférence des hexamétaphosphates de sodium et/ou des sels d'acides aminocarboxyliques et/ou des sels d'acides polycarboxyliques.

## Claims

1. Aqueous-liquid low-phosphate and non-pollutant washing agent, containing surface-active sulphonates, salts of fatty acids, non-ionic surface-active agents, inorganic silicates and sequestering agents with a water content of less than 50% characterised by a content of from 2 to 40% by weight of alkane sulphonates, from 5 to 98% by weight of non-ionic surface-active agents, in relation to the surfactant combination, and also of phosphate-containing and/or phosphate-free sequestering agents.

2. Agent according to Claim 1, characterised in that as non-ionic surface-active agents it contains ethoxylation products of mono- and/or polyvalent alcohols, amines, carboxylic acids and carboxylic acid amides with respectively 6 to 20 carbon atoms.

3. Agent according to Claims 1 and 2, characterised in that the degree of ethoxylation of the non-ionic surfactants is 2 to 20 mol ethylene oxide.

4. Agent according to Claims 1 to 3, characterised in that as non-ionic surface-active agent it contains an aliphatic alcohol polyglycol ether with 6 to 18 carbon atoms and with a degree of ethoxylation of 7 to 10 mol ethylene oxide.

5. Agent according to Claims 1 to 3, characterised in that as non-ionic surface-active agents it contains nonyl phenol ethoxylates with a degree of ethoxylation of from 2 to 20, preferably 7 to 10, mol ethylene oxide.

6. Agent according to Claims 1 to 5, characterised in that as sequestering agent it contains higher polymeric sodium phosphates of the formula (NaP03),,, wherein n is greater than or equal to 3, and preferably sodium hexametaphosphates and/or salts of aminocarboxylic acids and/or salts of polycarboxylic acids.
